# FASCICULE DE BREVET EUROPEEN

(11) **EP 0 140 736 B1**
(45) Date de publication et mention de la délivrance du brevet: **07.01.1987**
(21) Numéro de dépôt: 84401766.5
(22) Date de dépôt: 06.09.1984
(51) Int. Cl.: F01D 9/04, F01D 5/22, F01D 11/02

(54) **Dispositif de liaison et d'étanchéité de secteurs d'aubes de stator de turbine**
Verbindung und Dichtung der Statorschaufelsektoren einer Turbine
Connection and sealing of stator blade sections of a turbine

(30) Priorité: 21.09.1983 FR 8314974
(43) Date de publication de la demande: 08.05.1985
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Hallinger, Claude Christian, F-77000 Vaux Le Penil (FR); Lardellier, Alain Marie Joseph, F-77000 Melun (FR)
(74) Mandataire: Moinat, François

## Description

L'invention concerne un dispositif de liaison et d'étanchéité d'un étage distributeur de turbine, ledit étage étant constitué de secteurs formés d'ailettes disposés entre un carter extérieur et une virole cylindrique intérieure, les bords conjugués des secteurs étant découpés selon une ligne de forme sinueuse, la partie intérieure de la virole intérieure portant une garniture en nid d'abeilles à cellules hexagonales coopérant avec les léchettes d'un disque de rotor pour assurer l'étanchéité entre l'étage rotorique amont et l'étage rotorique aval.

On connaît du brevet français 1331030 un aubage fixe de compresseur dans lequel les ailettes sont fixées à une couronne intérieure et à une couronne extérieure. La couronne extérieure est formée de segments à bords sinueux qui se chevauchent et que l'on réunit par soudage pour former une bande extérieure d'un seul tenant, les zones de chevauchement entre segments constituant des nervures de renforcement.

Le brevet français 1 519898 décrit également un aubage de rotor dans lequel la couronne extérieure est formée par des segments latéraux prévus à une extrémité des aubes. Les bords axiaux des segments voisins forment une découpe en Z, entre les branches extrêmes de laquelle subsiste un jeu. On utilise le phénomène de dévrillage des ailettes pour assurer une liaison continue en fonctionnement entre toutes les ailettes d'un même aubage.

Enfin le brevet français 2514409 montre un aubage de rotor réalisé à partir de secteurs comportant six aubes reliées à une de leurs extrémités par un talon unique coopérant avec une rainure du disque de rotor et aux autres extrémités par un talon périphérique. Les extrémités circonférentielles des talons ont une configuration en Z qui permet l'assemblage par emboîtement de plusieurs secteurs en succession. Il est prévu en outre, selon une forme de réalisation rectiligne des extrémités des talons, des gorges dans lesquelles sont engagées des plaquettes métalliques qui assurent l'étanchéité radiale entre les secteurs voisins.

Le but principal de ces différents exemples d'utilisation d'une configuration en Z aux extrémités des talons d'aubes rotoriques est d'obtenir une liaison continue et rigide entre les aubes ou les secteurs d'aubes lorsque ceux-ci sont soumis à la force centrifuge. La réduction des fuites radiales n'est évoquée que dans un seul des documents et sur une configuration rectiligne.

L'invention se propose dedonneraux extrémités des segments d'aubes statoriques une configuration en Z particulière permettant la dilatation des divers éléments tout en évitant les vibrations et d'apporter une amélioration de l'étanchéité entre l'étage statorique distributeur et les étages rotoriques amont et aval par une disposition particulière de plaquettes d'étanchéité entre les bords des segments d'aubes et par une orientation déterminée du matériau en nid d'abeilles formant la garniture des joints labyrinthes, par rapport au plan de rotation des léchettes desdits joints.

Le dispositif selon l'invention est remarquable en ce que les bords conjugués des secteurs voisins sont formés de trois segments rectilignes, au moins deux des segments extrêmes du bord d'un secteur délimitant avec les deux segments extrêmes du bord conjugué d'un secteur voisin un espace permettant de compenser la dilatation thermique, les segments médians des deux secteurs étant en contact; et en ce que les faces conjuguées d'au moins un segment extrême de deux secteurs voisins portent des moyens d'étanchéité, et en ce qu'une garniture à structure en nid d'abeilles est fixée sur la virole intérieure de manière que les côtés soudés des cellules hexagonales fassent avec le plan de rotation des disques de rotor portant les léchettes un angle de 60°.

Les explications et figures données ci-après à titre d'exemple permettront de comprendre comment l'invention peut être réalisée.
- La figure 1 représente une coupe axiale d'une partie d'une turbine comprenant un étage distributeur entre deux étages d'aubes rotoriques;
- la figure 2 est une vue circonférentielle selon Il de la figure 1 ;
- la figure 3 est une vue circonférentielle selon Il de la figure 1 partiellement arrachée montrant la direction de pose classique d'un matériau en nid d'abeilles;
- la figure 4 est une vue circonférentielle semblable à la précédente mais dans laquelle le matériau en nid d'abeilles est disposé conformément à l'invention;
- la figure 5 est une vue circonférentielle selon V de la figure 1 partiellement arrachée montrant la direction de pose classique analogue à la figure 3 d'un matériau en nid d'abeilles sur un anneau de stator de turbine;
- la figure 6 est une vue circonférentielle semblable à la précédente mais dans laquelle le matériau en nid d'abeilles est disposé conformément à l'invention de manière analogue à la figure 4.

La figure 1 représente une vue partielle d'une turbine comprenant un étage distributeur 1 fixe, ou stator, disposé entre deux étages d'aubes mobiles ou rotoriques 2 et 3. Les étages rotoriques 2 et 3 sont constitués de disques de rotor 4 et 5 portant des aubes 6. Le pied des aubes est conformé pour coopérer avec des rainures axiales prévues dans la jante du rotor. Lesdisques de rotor sont solidarisés entre eux par des boulons 7 qui maintiennent également le disque & portant un joint inter-étage 9 du type labyrinthe. Ce joint en soi connu est constitué de deux ou plusieurs prolongements annulaires radiaux ou léchettes 10 coopérant avec une garniture 11 cylindrique annulaire de structure en nid d'abeilles, cette structure est fixée sur la virole intérieure 15 de l'aubage statorique de l'étage distributeur 1.

L'étage distributeur est constitué de secteurs 12, 13... (figure 2) comprenant au moins une ailette 14 fixée par son pied externe à la périphérie du carter de turbine et portant à son extrémité interne des segments circonférentiels formant avec les segments voisins des autres ailettes la virole intérieure 15.

Selon la forme de réalisation représentée, les secteurs comportent plusieurs ailettes 14. Ces ailettes sont fixées à une de leurs extrémités à un segment cylindrique portant un pied de fixation au carter de turbine, et à l'autre extrémité, à un segment de révolution généralement cylindrique ou conique formant avec les segments adjacents des secteurs voisins la virole intérieure 15 continue sur la face interne de laquelle est fixée la garniture 11 en nid d'abeilles du joint labyrinthe. Les extrémités circonférentielles des secteurs sont découpées selon une ligne de forme sinueuse ou brisée compor- tanttrois segments rectilignes définissant approximativement un Z. Les bords conjugués de deux secteurs voisins coopèrent pour limiter les déplacements axiaux relatifs dus aux vibrations.

Dans l'exemple préféré, vu selon la figure 2, les espaces 16 et 17 séparant les segments rectilignes extrêmes 161, 162 et 171, 172 des bords conjugués de deux secteurs voisins 12,13 permettent de compenser la dilatation thermique. Les segments médians 181 et 182 délimitent un espace réduit à une ligne de contact 18 parallèle au plan radial de l'étage distributeur. Cette disposition empêche les déplacements axiaux des secteurs les uns par rapport aux autres mais n'entrave pas les déplacements circonférentiels dus à la dilatation thermique.

Malgré le faible jeu prévu entre les segments 181, 182 les vibrations dues tant au passage du flux d'air qu'à la rotation des étages compresseurs risquent de provoquer un matage des bords, ce qui entraînerait une augmentation du jeu et un défaut d'étanchéité au niveau des segments médians 181, 182. Afin d'éviter cet inconvénient et selon une forme préférée de l'invention les segments 181, 182 des bords conjugués de deux secteurs voisins sont garnis d'un matériau résistant à l'usure et au matage par exemple un alliage à base de cobalt. Le matériau est de préférence utilisé sous forme de plaquettes 183, 184 soudées.

L'étanchéité radiale de l'étage distributeur 1 entre les deux étages rotoriques voisins 2 et 3 est assurée à la fois par l'étanchéité de la virole intérieure 15 et par le joint labyrinthe 9.

L'étanchéité de la virole intérieure 15 est la résultante de l'étanchéité obtenue entre les bords conjugués des secteurs voisins.

Selon la réalisation, l'étanchéité entre les segments 181 et 182 est obtenue par le contact des faces correspondantes ou par le contact des faces des plaquettes 183, 184 garnissant les segments 181,182.

Afin de limiter le nombre des moyens d'étanchéité utilisés le long des bords découpés des secteurs et de les simplifier, on a prévu un segment extrême 161, 162 de grande longueur par rapport aux autres et en particulier par rapport au segment 171, 172 qui lui est approximativement parallèle. Le segment 161, 162 s'étend approximativement du bord radial amont de la garniture 11 au bord radial aval des secteurs 12, 13. Les faces des segments 161, 162 de deux secteurs voisins 12, 13 portent des moyens d'étanchéité constitués de deux rainures correspondantes dans lesquelles vient se loger une plaque d'étanchéité 19 qui s'étend approximativement jusqu'au bord radial aval des secteurs, et en tout cas en aval du col aérodynamique de l'aubage «C».

La partie non étanche de la virole interne est ainsi limitée au segment 171, 172 de très faible longueur en amont de l'entrée de l'aubage distributeur et n'entraîne pas de perturbations sensibles dans l'écoulement du flux d'air.

L'étanchéité de l'étage distributeur 1 avec le rotor est, comme connu, réalisée par un joint labyrinthe 9. Une garniture à structure en nid d'abeilles 11 est fixée par des moyens connus (soudage, brasage, boulonnage, collage, etc.) sur la surface de la virole intérieure. Les léchettes 10, portées par un disque 8 solidaire du rotor, font dans le nid d'abeilles des gorges circonférentielles conduisant à un jeu très faible entre rotor et stator.

La structure cellulaire hexagonale du nid d'abeilles est obtenue de manière connue par gaufrage de feuilles d'acier inoxydable ou d'alliage résistant à haute température qui sont ensuite soudées les unes aux autres par le sommet de leurs ondulations. Une alvéole du nid d'abeilles comporte donc deux côtés 20 opposés de l'hexagone rigidifié par soudure. Dans l'art antérieur, la garniture 11 était constituée de secteurs cylindriques fixés sur la virole interne de l'aubage distributeur et usinés de manière qu'une rangée de côtés 20, rigides (figure 3) forment le bord circonférentiel de la garniture et soient alignés parallèlement au plan de rotation du disque porte-léchettes dont la direction est indiquée par la flèche 22 sur la figure 3.

Il s'ensuivait que le chemin 21 de moindre résistance mécanique le plus large faisait un angle d'environ 60° avec la direction de rotation. Les léchettes 10 auraient donc tendance à suivre le chemin 21 dans le nid d'abeilles entre les soudures et à créer ainsi des sillons de plus grande largeur que celle correspondant à l'épaisseur de la léchette. Il en résultait une augmentation des contraintes et une dégradation de l'étanchéité.

Afin d'éviter ces inconvénients, la garniture selon l'invention (figure 4) est orientée de manière que les plans passant par les côtés 20 portant la soudure fassent un angle de 60° par rapport aux plans de rotation des léchettes dont la direction est indiquée par la flèche 22 sur la figure 4. Pour une même dimension de maille du nid d'abeilles, le nombre de parois de feuilles d'acier, vues par les léchettes, est donc réduit, et la pénétration se traduit par un effort diminué et par l'absence de composante parasite sur les distributeurs.

Cette disposition de nid d'abeilles est particulièrement désirable pour l'équipement des joints extérieurs 23 et 24 en bout d'aube mobile 2 et 3. En effet, l'art antérieur (figure 5) est tel, que lors de la pénétration des léchettes 25 et 26 dans l'abradable nid d'abeilles, la composante axiale produite dans la direction de moindre résistance 21 se traduit par une tendance à l'engagement brutal des pales mobiles 3 dans cette direction pouvant conduire à la destruction du joint et à la détérioration de la partie extérieure des aubes mobiles.

La disposition nouvelle (figure 6) permet d'éviter l'apparition du phénomène d'auto-engagement, et d'assurer un bon service du joint avec les avantages déjà décrits.

## Revendications

1. Dispositif de liaison et d'étanchéité d'un étage distributeur de turbine, ledit étage étant constitué de secteurs formés d'ailettes disposés entre un carter extérieur et une virole cylindrique intérieure, les bords conjugués des secteurs étant découpés selon une ligne de forme sinueuse, la partie intérieure de la virole intérieure portant une garniture en nid d'abeilles à cellules hexagonales coopérant avec les léchettes d'un disque de rotor pour assurer l'étanchéité entre l'étage rotorique amont et l'étage rotorique aval, caractérisé en ce que les bords conjugués des secteurs voisins (12, 13) sontformés de trois segments rectilignes (161, 171,181,162,172,182), au moins deux des segments extrêmes (161, 171) du bord d'un secteur (12) délimitent avec les deux segments extrêmes (162, 172) du bord conjugué d'un secteur (13) voisin un espace (16, 17) permettant de compenser la dilatation thermique, les segments médians (181,182) des deux secteurs étant en contact; et en ce que lesfaces conjuguées d'au moins un segment extrême (161, 162) de deux secteurs voisins (12, 13) portent des moyens d'étanchéité (19) et en ce qu'une garniture (11) à structure en nid d'abeilles est fixée sur la virole intérieure (15) de manière que les côtés soudés des cellules hexago- nalesfassent avec le plan de rotation du disque de rotor (8) portant lesléchettes (10) un angle de 60°.

2. Dispositif selon la revendication 1, caractérisé en ce que les segments (161, 171, 181, 162, 172,182) formant le bord du secteur ont des longueurs différentes, au moins un des segments extrêmes (161, 162) s'étendant approximativement depuis le bord radial amont de la garniture (11) au bord radial aval des secteurs (12,13).

3. Dispositif selon la revendication 2, caractérisé en ce que des moyens d'étanchéité (19) sont prévus entre les faces des segments extrêmes (161, 162) conjugués de deux secteurs voisins (12, 13).

4. Dispositif selon fa revendication 1, caractérisé en ce que les segments médians (181, 182) sont parallèles au plan radial de l'étage distributeur.

5. Dispositif selon la revendication 4, caractérisé en ce que les segments médians (181, 182) sont garnis d'un matériau résistant au matage.

6. Dispositif selon la revendication 5, caractérisé en ce que le matériau est un alliage à base de cobalt.

7. Dispositif selon la revendication 1, caractérisé en ce que la garniture (11) en nid d'abeilles est fixée sur la virole intérieure (15) de manière que les plans passant par les côtés (20) soudés des alvéoles hexagonales fassent un angle de 60° par rapport aux plans de rotation des léchettes (10) du joint labyrinthe (9).

## Patentansprüche

1. Verbindungs- und Dichtungsvorrichtung für eine Turbinen-Leitstufe, die aus Sektoren besteht, die von zwischen einem äusseren Gehäuse und einem inneren zylindrischen Ring angeordneten Schaufeln gebildet sind, wobei die einander zugeordneten Ränder der genannten Sektoren in einer sinusförmigen Linie geschnitten sind und der innere Teil des inneren Rings einen bienenwabenartigen Dichtungsbelag trägt, der mit den ringförmigen radialen Ansätzen einer Labyrinthdichtung einer Rotorscheibe zusammenwirkt und die Dichtigkeit zwischen der stromaufwärtigen und der stromabwärtigen Rotorstufe gewährleistet, dadurch gekennzeichnet,
dass die einander zugeordneten Ränder der benachbarten Sektoren (12, 13) aus drei geradlinigen Abschnitten (161, 171, 181, 162, 172, 182) bestehen, wobei wenigstens zwei Endabschnitte (161,171) des Randes eines Sektors (12) mit den beiden Endabschnitten (162, 172) des zugeordneten Randes eines benachbarten Sektors (13) einen Zwischenraum (16, 17) begrenzen, der einen Ausgleich der thermischen Ausdehnung ermöglicht, und wobei die Mittelabschnitte (181, 182) der beiden Sektoren einander berühren,
dass die einander zugeordneten Seiten wenigstens eines Endabschnitts (161, 162) zweier benachbarter Sektoren Dichtungsmittel (19) tragen,
und dass ein. Dichtungsbelag (11) mit bienenwabenartiger. Struktur auf dem inneren Ring (15) derart befestigt ist, dass die geschweissten Seiten der hexagonalen Zellen mit der Rotationsebene der die ringförmigen radialen Ansätze der Labyrinthdichtung tragenden Rotorscheibe (8) einen Winkel von 60° bilden.

2. Vorrichtung nach Anspruch 1, dadurch gekennzeichnet, dass die den Rand des Sektors bildenden Abschnitte (161, 171, 181, 162, 172, 182) unterschiedliche Längen haben und dass wenigstens einer der Endabschnitte (161, 162) sich etwa von dem stromaufwärtigen radialen Rand des Dichtungsbelags (11) bis zu dem stromabwärtigen radialen Rand der Sektoren (12, 13) erstreckt.

3. Vorrichtung nach Anspruch 2, dadurch gekennzeichnet, dass Dichtungsmittel (19) zwischen Seiten der einander zugeordneten Endabschnitte (161, 162) zweier benachbarter Sektoren (12, 13) angeordnet sind.

4. Vorrichtung nach Anspruch 1, dadurch gekennzeichnet, dass die Mittelabschnitte (181, 182) parallel zur Radialebene der Leitstufe angeordnet sind.

5. Vorrichtung nach Anspruch 4, dadurch gekennzeichnet, dass die Mittelabschnitte (181, 182) mit einem Belag aus verstemmfesten Material versehen sind.

6. Vorrichtung nach Anspruch 5, dadurch gekennzeichnet, dass das Material eine Legierung auf Kobaltbasis ist.

7. Vorrichtung nach. Anspruch 1, dadurch gekennzeichnet, dass der bienenwabenartige Dichtungsbelag (11) auf dem inneren Ring, (15) derart befestigt ist, dass die durch die geschweissten Seiten (20) der hexagonalen Zellen verlaufenden Ebenen mit den Rotationsebenen der ringförmigen radialen Ansätzen (10) der Labyrinthdichtung (9) einen Winkel von 60° bilden.

## Claims

1. Connecting and sealing arrangement for a stator stage of a turbine, the said stage being constituted by sectors formed by vanes located between an outer casing and an inner cylindrical annular member, the juxtaposed edges of the sectors being cut along a sinuous line, the inner part of the inner annular member carrying a lining of hexagonal honeycomb cells cooperating with the lips of a rotor disc in order to provide for sealing between the upstream rotor stage and the downstream rotor stage, characterized in that the juxtaposed edges of adjacent sectors (12, 13) are formed by three rectilinear segments (161, 171, 181, 162, 172, 182), at least two of the end segments (161, 171) of the edge of one sector (12) defining with the two end segments (162,172) of the juxtaposed edge of an adjacent sector (13) a space (16, 17) enabling compensation of the thermal expansion, the median segments (181, 182) of the two sectors being in contact; and in that the juxtaposed faces of at least one end segment (161, 162) of two adjacent sectors (12,13) carry sealing means (19) and in that a lining (11) of honeycomb structure is secured on the inner annular member (15) so that the welded sides of the hexagonal cells define with the plane of rotation of the rotor disc (8) supporting the lips (10) an angle of 60°.

2. Arrangement according to claim 1, characterized in that the segments (161, 171, 181, 162, 172,182) forming the edge of the sector have different lengths, at least one of the end segments (161, 162) extending approximately up to the radial upstream edge of the lining (11) at the radial downstream edge of the sectors (12, 13).

3. Arrangement according to claim 2, characterized in that sealing means (19) are provided between the juxtaposed faces of end segments (161, 162) of two adjacent sectors (12, 13).

4. Arrangement according to claim 1, characterized in that the median segments (181, 182) are parallel to the radial plane of the stator stage.

5. Arrangement according to claim 4, characterized in that the median segments (181, 182) are lined with a material resistant to impact.

6. Arrangement according to claim 5, characterized in that the material is an alloy with a cobalt base.

7. Arrangement according to claim 1, characterized in that the honeycomb lining (11) is secured on the inner annular member (15) so that the planes passing through the welded sides (20) of the hexagonal cells define an angle of 60° with respect to the planes of rotation of the lips (10) of the labyrinth seal (9).
